# EUROPÄISCHE PATENTSCHRIFT

(11) **EP 1 344 237 B1**
(45) Veröffentlichungstag und Bekanntmachung des Hinweises auf die Patenterteilung: **04.05.2005**
(21) Anmeldenummer: 01271643.7
(22) Anmeldetag: 27.11.2001
(51) Int. Cl.: H01H 33/66

(54) **KONTAKTANORDNUNG FÜR EINE VAKUUMSCHALTRÖHRE**
CONTACT ARRANGEMENT FOR A VACUUM SWITCH TUBE
ENSEMBLE DE CONTACTS POUR UN TUBE COMMUTATEUR A VIDE

(30) Priorität: 21.12.2000 DE 10065091
(43) Veröffentlichungstag der Anmeldung: 17.09.2003
(73) Patentinhaber: SIEMENS AKTIENGESELLSCHAFT, 80333 München (DE)
(72) Erfinder: BANGHARD, Johannes, 16515 Friedrichsthal (DE); FIEBERG, Klemens, 13507 Berlin (DE); HAHN, Michael, 12357 Berlin (DE); HARTMANN, Werner, 91091 Grossenseebach (DE); RENZ, Roman, 12355 Berlin (DE)
(86) Internationale Anmeldenummer: PCT/DE2001/004495
(87) Internationale Veröffentlichungsnummer: WO 2002/050854

(56) Entgegenhaltungen:
- WO-A-00/03406
- DE-A- 19 707 794
- US-A- 3 869 589
- US-A- 4 695 689
- US-A- 5 597 993

## Beschreibung

Die Erfindung liegt auf dem Gebiet der elektrischen Bauelemente und ist bei der konstruktiven Ausgestaltung von Vakuumschaltröhren anzuwenden, deren Kontaktanordnung aus zwei koaxial angeordneten Kontakten mit einander zugewandten Kontaktflächen besteht, wobei jeder Kontakt als flacher, mehrar-miger Spiralkontakt ausgebildet und wenigstens der eine Kontakt axial bewegbar ist. Derartige Kontakte weisen in aller Regel vier Arme auf, können aber auch sechsarmig ausgebildet sein (DE 196 24'920 A1).

In US 4 695 689 A ist eine Kontaktanordnung gemäß dem Oberbegriff des Anspruchs 1 offenbart.

Kontaktanordnungen der genannten Art für Vakuumschaltröhren sind als sogenannte "Flügelradelektroden" oder "Spiralkontakt" bekannt und weisen häufig einen inneren, für das Schalten von Betriebsströmen vorgesehenen Kontaktbereich und einen äußeren, den inneren Kontaktbereich konzentrisch umgebenden, für das Ausschalten von Kurzschlussströmen vorgesehenen und als Lauffläche für einen rotierenden Lichtbogen dienenden Kontaktbereich auf. Dabei überragt der innere Kontaktbereich den äußeren Kontaktbereich um einen gewissen, nicht sehr großen Betrag (US 3,158,719 A, US 3,809,836 A). Bei anderen bekannten Ausführungsformen der Spiralkontakte ist der innere Bereich der Kontaktfläche als Vertiefung ausgebildet, so dass der für das Schalten von Betriebsströmen vorgesehene Kontaktbereich mit dem für das Ausschalten von Kurzschlussströmen vorgesehenen Kontaktbereich identisch ist (EP 0 532 513 B1, DE 198 02 893 A1, DE 199 10 148 A1).

Um bei Vakuumschaltröhren verschweißte Kontaktbereiche leichter voneinander trennen zu können, ist es bekannt, jedem Kontakt eine größere Anzahl von Kontaktflächen zu geben und diese elastisch an einem Hauptkontaktkörper zu haltern. Hierzu kann man einen rohrförmigen Hauptkontaktkörper mit radial nach innen ragenden Tragarmen für die Kontaktflächen versehen (US 3,869,589 A).

Für in Luft schaltende Leistungsschalter im Niederspannungsbereich ist es weiterhin an sich bekannt, den bewegbaren Kontakt in mehrere parallel zueinander angeordnete Kontaktfinger aufzuteilen, um die Kontaktandruckkraft zu verringern (US 5,210,385 A).

Bei Vakuumschaltröhren für Leistungsschalter, insbesondere für Leistungsschalter im Niederspannungsbereich (DE 199 10 148 A1), treten aufgrund der hohen Ströme hohe Kräfte an den Kontakten auf, die die Kontakte voneinander abzuheben versuchen. Diese Stromkräfte müssen durch geeignete Maßnahmen kompensiert werden, um ein Abheben der Kontakte mit der Gefahr der Verschweißung der Kontakte untereinander zu vermeiden. Bei mit Vakuumschaltröhren ausgestatteten Schaltern hat man dieses Problem bisher dadurch gelöst, dass zusätzlich zu einer permanent aufgebrachten statischen Kontaktandruckkraft eine zusätzliche Stromschleife eingesetzt wird, mit deren' Hilfe kurzzeitig, d. h. insbesondere während des Auftretens von Kurzschlussströmen, hohe dynamische Magnetfeldkräfte erzeugt werden, die kontaktkraftverstärkend wirken. Dadurch muss nicht die gesamte, nur kurzzeitig benötigte Kontaktandruckkraft mechanisch aufgebracht werden. Wegen der relativ hohen Kosten solcher Stromschleifen ist die permanent mechanisch aufzubringende Kontaktkraft jedoch nach wie vor relativ groß und kann insbesondere bei hohen Strömen von mehr als 50 kA mehrere kN pro Schaltpol betragen. Dies erfordert einen entsprechend hohen mechanischen Aufwand im Schaltgerät.

Ausgehend von einer Kontaktanordnung mit den Merkmalen des Oberbegriffes des Patentanspruches 1 liegt der Erfindung die Aufgabe zugrunde, die Kontaktanordnung so auszubilden, dass die mechanische Kontaktstelle zwischen den beiden Kontakten auf mehrere separate Einzelkontakte mit definierter Federkonstante verteilt ist und dass dennoch die Rotation eines Lichtbogens möglich ist.

Zur Lösung dieser Aufgabe ist gemäß der Erfindung vorgesehen, dass jeder Kontakt als wenigstens zweischichtiger Kontaktkörper mit einer unteren Schicht aus einem hochelastischen Werkstoff und einer oberen Schicht aus einem elektrisch gut leitendem Material besteht, wobei beide Schichten stoffschlüssig miteinander verbunden sind, und dass im äußeren Bereich jedes Kontaktarmes eine Auflage aus einem Kontaktwerkstoff angeordnet ist.

Bei einer derartigen Ausgestaltung der Kontaktanordnung sind durch einen Schichtaufbau der einzelnen Kontakte die Funktionen der mechanischen Stabilität und der elektrischen Leitfähigkeit voneinander getrennt, wobei in die die mechanische Stabilität gewährleistende Schicht zusätzlich Federeigenschaften integriert sind, die durch die elektrische leitende Schicht nur unwesentlich gedämpft werden. Durch die Auflagen aus einem Kontaktwerkstoff sind dabei erhabene Kontaktstellen vorgegeben, die zur einer federnden Biegebeanspruchung der Arme der Spiralkontakte führen. - Bei einer derartigen Ausgestaltung der einzelnen Spiralkontakte kann die aus einem elektrisch gut leitenden, vergleichsweise kostenaufwendigen Material bestehende Schicht so dünn gehalten werden, wie es die elektrischen Anforderungen erfordern. Durch die Hinterfütterung dieser Schicht mit einer federelastischen Schicht wird ein vorzeitiger Ermüdungsbruch der - in aller Regel - aus einem spröden Kontaktwerkstoff bestehenden elektrisch leitenden Schicht vermieden. Für diese Zwecke eignen sich vorzugsweise Werkstoffe aus der Gruppe der Edelstähle, während für die elektrisch leitende Schicht hochreines Kupfer zum Einsatz kommen sollte. Zweckmäßig wird für die untere und die obere Schicht eine Dicke von jeweils etwa 3 bis 5 mm und für die Auflage eine Dicke von etwa 2 mm gewählt. Diese Auflage besteht zweckmäßig aus einem Werkstoff, der Kupfer und Chrom enthält, vorzugsweise aus einem bewährten Kupfer-Chrom-Sinterwerkstoff. Gegebenenfalls kann dieser Werkstoff auch für die elektrisch leitende Schicht verwendet werden. In diesem Fall kann zur Gewährleistung der erforderlichen elektrischen Eigenschaften zwischen den beiden Schichten eine Kupferschicht angeordnet sein.

Um die mechanische Kontaktstelle zwischen den beiden Spiralkontakten auf möglichst viele separate Einzelkontakte zu verteilen, empfiehlt es sich, die Kontakte als 5-, vorzugsweise 6-armige Spiralkontakte auszubilden.

Zwei Ausführungsbeispiele der neuen Kontaktanordnung sind in den Figuren 1 bis 3 dargestellt. Dabei zeigt Figur 1 eine erste Kontaktanordnung mit vierarmigen Spiralkontakten im Querschnitt,
Figur 2 eine Draufsicht auf einen Kontakt der Anordnung gemäß Figur 1 und
Figur 3 eine Draufsicht auf einen Kontakt einer zweiten Kontaktanordnung mit sechsarmigen Spiralkontakten.

Die beiden Kontakte 1 und 2 der Kontaktanordnung gemäß Figur 1 sind gemäß Figur 2 als vierarmige (10) Spiralkontakte ausgebildet und bestehen aus einem Kontaktträger 3 und dem eigentlichen Kontaktkörper 4.

Dabei weist jeder scheibenförmige Kontaktkörper 4 eine untere Schicht 6 und eine obere Schicht 7 auf; die Schichten 6 und 7 sind stoffschlüssig miteinander verbunden, insbesondere verlötet. Auf der oberen Schicht 7 sind Kontaktauflagen 9 angeordnet. Der Kontaktkörper 4 sitzt auf einem Kontaktträger 3 auf, der mit einer Abstufung 8 versehen ist und durch eine Bohrung in der unteren Schicht 6 hindurch direkt mit der oberen Schicht 7 verbunden ist. Dabei bestehen der Kontaktträger 3 aus hochreinem Kupfer, die untere Schicht 6 aus einem Edelstahl, die obere Schicht 7 aus hochreinem Kupfer und die Kontaktauflagen 9 aus einem Kupfer-Chrom-Sinterwerkstoff.

Gemäß Figur 2 sind die Kontaktarme 10 der beiden Spiralkontakte 1 und 2 durch spezielle Schlitze 11 gebildet, ähnlich der aus der EP 0 532 513 B1 bekannten Anordnung. pie Schlitze sind aus dem scheibenförmigen Kontaktkörper 4 herausgearbeitet, der eine mittige Vertiefung 5 aufweist, damit beim Schalten das Einsetzen des Lichtbogens im Bereich der Arme gewährleistet ist. Jeweils eine Kontaktauflage 9 ist an den Enden der Kontaktarme 10, also im äußeren Bereich der Kontaktarme, angeordnet.

Figur 3 zeigt einen Kontaktkörper 12, der sechsarmig ausgebildet ist, wobei an den Enden der spiralförmig verlaufenden Kontaktarme 13 jeweils eine Kontaktauflage 14 angeordnet ist.

## Patentansprüche

1. Kontaktanordnung für eine Vakuumschaltröhre, bestehend aus zwei koaxial angeordneten Kontakten (1,2) mit einander zugewandten Kontaktflächen,
bei der jeder Kontakt als flacher, mehrere Kontaktarme (10,13) aufweisender Spiralkontakt (1) ausgebildet und wenigstens einer der Kontakte axial bewegbar ist und
bei der wenigstens einer der beiden Kontakte als wenigstens zweischichtiger Kontaktkörpe (4) mit einer unteren Schicht (6) aus einem hochelastischen Werkstoff und einer oberen Schicht (7) aus einem elektrisch gut leitenden Material
gebildet ist,
wobei beide Schichten stoffschlüssig miteinander verbunden
sind,
**dadurch gekennzeichnet,**
**dass** an den Enden der Kontaktarme (10,13) eine Auflage (9,14) aus einem Kontaktwerkstoff angeordnet ist.

2. Kontaktanordnung nach Anspruch 1
**dadurch gekennzeichnet,**
**dass** die untere Schicht (6) aus Edelstahl, die obere Schicht (7) aus hochreinem Kupfer und die Auflagen (9,14) aus einem Werkstoff, der Kupfer und Chrom enthält, bestehen.

3. Kontaktanordnung nach Anspruch 2
**dadurch gekennzeichnet,**
**dass** die Dicke der unteren und der oberen Schicht (6, 7) jeweils etwa 3 bis 5 mm und die Dicke der Auflage (9,14) etwa 2 mm trägt.

4. Kontaktanordnung nach Anspruch 1
**dadurch gekennzeichnet,**
**dass** die untere Schicht aus Edelstahl und die obere Schicht aus einem Werkstoff, der Kupfer und Chrom enthält, besteht und dass zwischen diesen beiden Schichten eine hochreine Kupfer-Schicht angeordnet ist.

5. Kontaktanordnung nach einem der Ansprüche 1 bis 4
**dadurch gekennzeichnet,**
**dass** jeder Kontakt als sechsarmiger Spiralkontakt (12) ausgebildet ist.

## Claims

1. Contact arrangement for a vacuum interrupter, comprising two coaxially arranged contacts (1, 2) with mutually facing contact surfaces, in which each contact is formed as a flat spiral contact (1) having a plurality of contact arms (10, 13) and at least one of the contacts is axially movable, and in which at least one of the two contacts is formed as an at least two-layered contact body (4) with a lower layer (6) of a highly elastic material and an upper layer (7) of a highly electroconductive material, the two layers being adhesively/cohesively bonded to each other, **characterized in that** a support (9, 14) of a contact material is arranged at the ends of the contact arms (10, 13).

2. Contact arrangement according to Claim 1,
**characterized in that** the lower layer (6) consists of high-grade steel, the upper layer (7) consists of high-purity copper and the supports (9, 14) consist of a material which contains copper and chromium.

3. Contact arrangement according to Claim 2, **characterized in that** the thickness of the lower and upper layer (6, 7) is approximately 3 to 5 mm, respectively, and the thickness of the support (9, 14) is approximately 2 mm.

4. Contact arrangement according to Claim 1,
**characterized in that** the lower layer consists of high-grade steel and the upper layer consists of a material which contains copper and chromium, and **in that** a high-purity copper layer is arranged between these two layers.

5. Contact arrangement according to one of Claims 1 to 4, **characterized in that** each contact is formed as a six-armed spiral contact (12).

## Revendications

1. Ensemble de contacts pour un tube commutateur à vide constitué de deux contacts (1, 2) disposés coaxialement et ayant des surfaces de contact tournées l'une vers l'autre,
dans lequel chaque contact est constitué sous la forme d'un contact (1) spiral plat ayant plusieurs bras (10, 13) de contact et au moins l'un des contacts est mobile axialement, et
dans lequel au moins l'un des deux contacts est sous la forme d'au moins une pièce (4) de contact à deux couches ayant une couche (6) inférieure en un matériau très élastique et une couche (7) supérieure en un matériau bon conducteur de l'électricité,
les deux couches étant reliées entre elles à coopération de matière,
**caractérisé**
**en ce qu'**un support (9, 14) en matériau pour contact est disposé aux extrémités des bras (10, 13) de contact.

2. Ensemble de contacts suivant la revendication 1, **caractérisé en ce que** la couche (6) inférieure est en acier fin, la couche (7) supérieure en cuivre très pur et les supports (9, 14) en un matériau qui contient du cuivre et du chrome.

3. Ensemble de contacts suivant la revendication 2, **caractérisé en ce que** l'épaisseur de la couche (6) inférieure et de la couche (7) supérieure est, respectivement, d'environ 3 à 5 mm et l'épaisseur des supports (9, 14) d'environ 2 mm.

4. Ensemble de contacts suivant la revendication 1, **caractérisé en ce que** la couche inférieure est en acier fin et la couche supérieure en un matériau qui contient du cuivre et du chrome et **en ce qu'**il est interposé une couche de cuivre très pur entre ces deux couches.

5. Ensemble de contact suivant l'une des revendications 1 à 4, **caractérisé en ce que** chaque contact est constitué en contact (12) spiral à six bras.
